# EUROPÄISCHE PATENTSCHRIFT

(11) **EP 0 387 687 B1**
(45) Veröffentlichungstag und Bekanntmachung des Hinweises auf die Patenterteilung: **01.06.1994**
(21) Anmeldenummer: 90104391.9
(22) Anmeldetag: 08.03.1990
(51) Int. Cl.: C25C 3/16

(54) **Verfahren und Vorrichtung zur Nachregulierung des Polabstandes zum Ausgleich des Anodenabbrandes bei Elektrolysezellen**
Process and apparatus for regulating the interpolar distance to compensate the anode burning up in electrolysis cells
Procédé et dispositif de régulation de la distance interpolaire pour la compensation de l'usure des anodes dans les cellules d'électrolyse

(30) Priorität: 13.03.1989 DE 3908087
(43) Veröffentlichungstag der Anmeldung: 19.09.1990
(73) Patentinhaber: VAW Aluminium AG, D-53117 Bonn (DE)
(72) Erfinder: Peychal-Heiling, Gerald, Dr., D-5205 St. Augustin 2 (DE); Sparwald, Volker, Dr., D-4048 Grevenbroich 1 (DE)
(74) Vertreter: Müller-Wolff, Thomas, Dipl.-Ing.

(56) Entgegenhaltungen:
- LU-A- 44 644
- US-A- 3 404 081

## Beschreibung

Die Erfindung betrifft ein Verfahren und eine Vorrichtung zur Nachregulierung des Polabstandes bei Elektrolysezellen, insbesondere für die Aluminiumschmelzflußelektrolyse, bestehend aus beweglichen Anodenbalken, an denen einzelne Anodenblöcke über Anodenstangen elektrisch leitend befestigt sind.

Aus Winnacker/Küchler, Chemische Technologie, Band 4, 4. Auflage 1986, Seite 273, ist es bekannt, die Anodenbalken entsprechend dem Verbrauch der Kohlenstoffanode abzusenken. Wird die Tiefstellung der Anodenbalken erreicht, müssen alle Anodenstangen einzeln an einer Hilfstraverse, die auf die endseitigen Stützrahmen der Anodenkonstruktion aufgesetzt wird, befestigt werden. Nach Lösen der Schlösser für Anodenstangen wird der Anodenbalken unter schleifendem Kontakt in seine Hochstellung zurückgefahren.

Bei diesem Verfahren weist der Anodenbalken große Positionsunterschiede in der oberen und unteren Stellung auf. Dadurch wird der Stromweg und der Leistungsverlust groß. Ferner ergeben sich erhebliche Schwankungen im Magnetfeld und andere verfahrenstechnische Nachteile. Das bei der Beseitigung des Anodeneffektes erforderliche Absenken der Anoden führt zu einem Anstieg des Badspiegels, wodurch es zum Überfluten der Anodenkohlen und ggf. sogar zum Auslaufen von Schmelze kommen kann.

Aufgabe der vorliegenden Erfindung ist es, die erwähnten Nachteile bei dem bekannten Verfahren zur Nachregulierung des Polabstandes und Beseitigung des Anodeneffektes zu vermeiden und eine genaue Anpassung der Einzelanoden an den jeweiligen Anodenabbrand zu ermöglichen.

Erfindungsgemäß wird dies durch die in den Patentansprüchen angegebenen Merkmale erreicht. Es hat sich gezeigt, daß durch alternierendes Umklemmen der Anodenstangen an die gegenläufigsynchron bewegten Anodenbalken eine kontinuierliche Abwärtsbewegung zum Ausgleich des Anodenabbrandes möglich ist. Mit dem erfindungsgemäßen Verfahren ist es auch möglich eine Einzelregelung der Anodenkohlen durchzuführen, wenn die betreffende Anodenstange in geeigneter Weise von dem einen auf den anderen Anodenbalken umgeschaltet wird, der in vertikaler Richtung gegenläufig-synchron eine Hub- bzw. Senkbewegung ausführt.

Durch das erfindungsgemäße Verfahren kann der Anstieg des Badspiegels bei der Beseitigung des Anodeneffektes vermieden werden. Dies geschieht durch gleichzeitiges Absenken und Abheben jeweils eines Teils der Anoden in der Weise, daß das zusätzlich verdrängte Volumen der Badschmelze durch das Volumen der herausgezogenen Anodenkohlen kompensiert wird.

Durch die geringe Hub- bzw. Senkbewegung der Anodenbalken wird es erstmalig möglich, eine weitgehend starre Steigleitung zum Nachbarofen beim Anschluß Anode/Kathode zu verwenden und auf eine Hilfstraverse zu verzichten, die bisher zu erheblichem Arbeitsaufwand bei der Bedienung der einzelnen Elektrolysezellen führte. Ferner kann die Anodenstange im Vergleich zur bisherigen Technik sehr viel kürzer gehalten werden, was zu erheblicher Material- und Gewichtsersparnis führt.

Im folgenden wird die Erfindung anhand eines Ausführungsbeispieles näher beschrieben. Die Figuren 1 und 2 zeigen eine schematische Darstellung der Elektrolysezelle im Querschnitt.

Die Anodenbalken 1, 2 sind über die Anodenstangen 3 mit den Anodenkohlen 4 verbunden. Das ganze wird in einer Tragkonstruktion 5 gehalten, an der auch ein Spindelgetriebe 6 zum Antrieb der Spindel 7 angeordnet ist. Die Spindel 7 weist in der oberen und unteren Hälfte je eine gegenläufige Steigung auf.

Im unteren Bereich der Fig. 1 u. 2 ist eine Elektrolysezelle im Teilquerschnitt dargestellt. Man erkennt die Ofenwanne 8, die feuerfeste Bodenisolierung 9 und den Kohlenstoffboden (Kathode)10. Im seitlichen Bereich ist die Randzustellung (Kohlenstoff) 11 sowie die kathodische Stahlschiene 12 zu erkennen. Das flüssige Metall ist mit 13 und das Elektrolysebad mit 14 bezeichnet.

Man unterscheidet folgende Betriebsweisen:

### 1. Nachregulierung zum Ausgleich des Anodenabbrandes

In Fig. 1 ist die Position des Anodenbalkens 1 kurz vor Erreichen der unteren Endstellung dargestellt. Um eine weitere Absenkung der abgebrannten Anodenkohle 4 zu ermöglichen, muß jetzt eine Umschaltung der Anodenstange 3 von dem unteren Anodenbalken 1 auf den oberen Anodenbalken 2 erfolgen.

Hierzu wird zunächst das Spindelgetriebe 6 stillgesetzt. Dann wird die Anodenstange 3 über das Schloß 15 mit dem oberen Anodenbalken 2 verbunden. Dann wird das Schloß 16 am unteren Anodenbalken 1 gelöst.

Nun erfolgt die Abwärtsbewegung der Anodenkohlen über den oberen Anodenbalken 2 bis dieser seine untere Endstellung erreicht hat (s. Fig. 2). Dann wird das Spindelgetriebe 6 wiederum stillgesetzt und der untere Anodenbalken 1 mit der Anodenstange 3 über das Schloß 17 verbunden. Nach dem Lösen des oberen Anodenbalkens 2 von der Anodenstange 3 mittels Schloß 18 kann die Absenkbewegung der Anodenkohle 4 fortgesetzt werden.

### 2. Einzelregulierung der Anodenkohlen

Im folgenden soll eine Vergrößerung des Polabstandes anhand von Fig. 2 näher beschrieben werden, eine Verkleinerung erfolgt in entsprechender Weise in umgekehrter Reihenfolge.

Die zu hebende Anodenkohle 4 wird beim Stillstand des Spindelgetriebes 6 am oberen Anodenbalken 2 über Schloß 18 angeklemmt. Während alle übrigen Anodenkohlen am unteren Anodenbalken 1 befestigt bleiben.

Nach Einschalten des Spindelgetriebes 6 vergrößert sich der Polabstand der einzustellenden Anodenkohle, da sich oberer und unterer Anodenbalken 1, 2 gegenläufig bewegen. Sobald die gewünschte Polabstandsänderung erreicht ist, wird der obere Anodenbalken über das Schloß 18 wieder von der Anodenstange 3 getrennt, die dann über Schloß 17 mit dem unteren Anodenbalken 1 verbunden wird.

Da der Anodenabbrand ca. 1,5 bis 2 cm pro Tag beträgt reicht ein Hub der Anodenbalken von weniger/gleich 5 cm aus um alle denkbaren Hub-Senkbewegungen auszuführen. Die Anodenstangen können deshalb sehr kurz ausgeführt werden und ebenso kann der Abstand des Gerüstes von dem Elektrolysebad sehr klein gehalten werden, was zu einer Verringerung der gesamten Bauhöhe der Elektrolysezelle führt.

In den beschriebenen Ausführungsbeispiel wird die Hub-Senkbewegung der Anodenbalken 1, 2 über eine Spindel 7 mit gegenläufiger Steigung eingeleitet. Dazu müssen in den Anodenbalken 1, 2 entsprechend ausgebildete Spindelmuttern angeordnet sein.

Es ist aber auch möglich, die Hub-Senkbewegung durch andere mechanische, pneumatische, hydraulische oder elektromechanische Antriebsmittel auszuführen. Beispielsweise kann jeder Anodenbalken 1, 2 mit einem getrennten Antrieb über einen Elektromotor oder einen Hydraulikzylinder angesteuert werden.

## Patentansprüche

1. Vorrichtung zum Verstellen von Anoden zur Einstellung des Polabstandes bei Elektrolysezellen, insbesondere für die Aluminiumschmelzflußelektrolyse, bestehend aus beweglichen Anodenbalken, an denen einzelne Anodenblöcke über Anodenstangen elektrisch leitend befestigt sind, dadurch gekennzeichnet, daß parallel zu und in einem veränderlichen Abstand von den ersten Anodenbalken (1) mindestens ein weiterer Anodenbalken (2) beweglich angeordnet ist, wobei die Anodenstangen (3) entweder am ersten oder zweiten Anodenbalken befestigt sind und die Anodenbalken (1, 2) jeweils mit einem gegenläufigen Antrieb verbunden sind.

2. Vorrichtung nach Anspruch 1, dadurch gekennzeichnet, daß die Anodenstangen (3) an den Anodenbalken (1, 2) mechanisch, hydraulisch oder pneumatisch und elektrisch leitend befestigt sind und über eine Steuereinheit von dem ersten auf den zweiten Anodenbalken (1, 2) umschaltbar sind.

3. Verfahren zum Einstellen des Polabstandes, insbesondere zum Ausgleich des Anodenabbrandes bei Elektrolysezellen, vorzugsweise für die Aluminiumschmelzflußelektroyse, wobei die Anodenstangen (3) nach Erreichen einer Endstellung von dem Anodenbalken gelöst und vorübergehend in dieser Position gehalten werden, der Anodenbalken hochgefahren und danach die Anodenstange (3) erneut an dem Anodenbalken befestigt wird, dadurch gekennzeichnet, daß die Anodenstangen (3) an in vertikaler Richtung untereinander angeordneten Anodenbalken (1, 2) befestigt sind, die kontinuierliche und gegenläufige Hub-Senkbewegungen ausführen, und die Anodenstangen wechselweise entweder an dem einen oder anderen Anodenbalken (1, 2) angeklemmt werden.

4. Verfahren nach einem der vorhergehenden Ansprüche, dadurch gekennzeichnet, daß die Anodenstangen (3) in der oberen oder unteren Stellung der Anodenbalken (1, 2) umgeklemmt werden.

5. Verfahren nach einem der vorhergehenden Ansprüche, dadurch gekennzeichnet, daß die Anodenstange (3) nachdem einer der Anodenbalken (1, 2) seine untere Endstellung erreicht hat, an den anderen Anodenbalken (1, 2) umgeklemmt wird, wenn dieser seine obere Endstellung erreicht hat.

6. Verfahren nach einem der vorhergehenden Ansprüche, dadurch gekennzeichnet, daß die Bewegung der übereinander angeordneten Anodenbalken (1, 2) gegenläufig-synchron ist.

7. Verfahren nach einem der vorhergehenden Ansprüche, dadurch gekennzeichnet, daß zur Vergrößerung oder Verkleinerung des Polabstandes einzelner Anodenkohlen (4) die zugehörigen Anodenstangen (3) auf den gegenläufig bewegten Anodenbalken umgeklemmt wird.

8. Verfahren nach einem der vorhergehenden Ansprüche, dadurch gekennzeichnet, daß zur Beseitigung von Anodeneffekten gleichzeitig mit der Absenkbewegung eines Teils der Anodenkohlen der andere Teil der Anodenkohlen angehoben wird, wobei die anzuhebenden Anodenkohlen mit ihren zugehörigen Anodenstangen an den zur Absenkbewegung gegenläufigen Anodenbalken angeschlossen werden.

9. Verfahren nach einem der vorhergehenden Ansprüche, dadurch gekennzeichnet, daß beim Umschalten der Anodenstangen (3) von dem einen Anodenbalken auf den anderen Anodenbalken der Antrieb für die Hub-Senkbewegung kurzzeitig angehalten wird.

10. Verfahren nach einem der vorhergehenden Ansprüche, dadurch gekennzeichnet, daß die Hubstrecken der Anodenbalken auf kleiner/gleich 5 cm begrenzt werden.

## Claims

1. Device for displacing anodes in order to adjust the pole spacing in electrolysis cells, in particular for aluminium molten-salt electrolysis, comprising movable anode beams to which individual anode blocks are attached in an electrically conducting manner by means of anode rods, characterized in that at least one further anode beam (2) is movably mounted parallel to, and at a variable spacing from, the first anode beams (1), the anode rods (3) being attached either to the first or the second anode beam and the anode beams (1, 2) being connected in each case to a drive running in the opposite direction.

2. Device according to Claim 1, characterized in that the anode rods (3) are attached mechanically, hydraulically or pneumatically and in an electrically conducting manner to the anode beams (1, 2) and can be switched over from the first to the second anode beam (1, 2) by means of a control unit.

3. Method of adjusting the pole spacing, in particular in order to compensate for the anode consumption in electrolysis cells, preferably for aluminium molten-salt electrolysis, in which method the anode rods are released from the anode beam after a limit position has been reached and temporarily held in this position, the anode beam is raised and then the anode rod (3) is again attached to the anode beam, characterized in that the anode rods (3) are attached to anode beams (1, 2) which are mounted one below the other in the vertical direction and which perform continuous lifting and lowering movements in opposite directions, and the anode rods are alternately clamped either to the one or other anode beam (1, 2).

4. Method according to one of the preceding claims, characterized in that the anode rods (3) are switched over in the upper or lower position of the anode beams (1, 2).

5. Method according to one of the preceding claims, characterized in that, after one of the anode beams (1, 2) has reached its lower limit position, the anode rod (3) is switched over to the other anode beam (1, 2) when the latter has reached its upper limit position.

6. Method according to one of the preceding claims, characterized in that the movement of the anode beams (1, 2) mounted one above the other is in opposite directions and synchronous.

7. Method according to one of the preceding claims, characterized in that, to increase or reduce the pole spacing of individual anode carbons (4), the associated anode rod (3) is switched over to the anode beam which is moved in the opposite direction.

8. Method according to one of the preceding claims, characterized in that, to eliminate anode effects, some of the anode carbons are raised simultaneously with the lowering movement of other anode carbons, the anode carbons to be raised being connected, together with their associated rods, to the anode beams which are moved in the opposite direction to the lowering movement.

9. Method according to one of the preceding claims, characterized in that, on switching over the anode rods (3) from one anode beam to the other anode beam, the drive for the lifting and lowering movement is stopped for a short time.

10. Method according to one of the preceding claims, characterized in that the lifting distances of the anode beams are limited to less than/equal to 5 cm.

## Revendications

1. Dispositif de déplacement des anodes pour le réglage de l'intervalle entre les pôles dans les cellules d'électrolyse, en particulier pour l'électrolyse ignée à base d'aluminium, constitué de barres d'anodes mobiles sur lesquelles sont fixés de manière électriquement conductrice des blocs d'anode par l'intermédiaire de tiges d'anode, caractérisé en ce que parallèlement à et à un intervalle modifiable des premières barres d'anode (1) est disposée de façon mobile au moins une autre barre d'anode (2), les tiges d'anode (3) étant fixées soit sur la première, soit sur la seconde barre d'anode et les barres d'anode (1,2) étant à chaque fois liées à un mécanisme de commande fonctionnant en sens inverse.

2. Dispositif selon la revendication 1, caractérisé en ce que les tiges d'anode (3) sont fixées aux barres d'anode (1,2) de façon mécanique, hydraulique ou pneumatique et conductrice de l'électricité et peuvent être commutées par l'intermédiaire d'une unité de direction, de la première à la seconde des barres d'anode (1,2).

3. Procédé de réglage de l'intervalle entre les pôles, en particulier de compensation de la combustion de l'anode dans les cellules d'électrolyse, de préférence pour l'électrolyse ignée de l'aluminium, où les tiges d'anode (3) après avoir atteint une position finale sont désolidarisées des barres d'anode et temporairement maintenues dans cette position, la barre d'anode est élevée puis la tige d'anode (3) est à nouveau fixée à la barre d'anode, caractérisé en ce que les tiges d'anode (3) sont fixées sur des barres d'anode (1,2) disposées l'une en dessous de l'autre dans le sens vertical, qui effectuent des mouvements d'élévation et d'abaissement continus et opposés, et les tiges d'anode sont serrées alternativement à l'une ou l'autre des barres d'anode (1,2).

4. Procédé selon l'une des revendications précédentes, caractérisé en ce que l'on change les connexions des tiges d'anode (3) en position inférieure ou supérieure des barres d'anode (1,2).

5. Procédé selon l'une des revendications précédentes, caractérisé en ce qu'on change la connexion de la tige d'anode (3) après que l'une des barres d'anode (1,2) ait atteint sa position inférieure, pour la fixer à l'autre barre d'anode (1,2) lorsque celle-ci a atteint sa position supérieure.

6. Procédé selon l'une des revendications précédentes, caractérisé en ce que le mouvement des barres d'anode (1,2) disposées l'une au-dessus de l'autre est synchrone opposé.

7. Procédé selon l'une des revendications précédentes, caractérisé en ce que pour accroître ou diminuer l'intervalle entre les pôles de charbons d'anode indépendants (4), on change la connexion des tiges d'anode (3) correspondantes sur les barres d'anode à mouvement opposé.

8. Procédé selon l'une des revendications précédentes, caractérisé en ce que pour éliminer l'effet d'anode en même temps que le mouvement d'abaissement d'une partie des charbons d'anode on élève l'autre partie des charbons d'anode, les charbons d'anode à élever étant raccordés avec leurs tiges d'anode correspondantes aux barres d'anode se déplaçant en sens inverse du mouvement d'abaissement.

9. Procédé selon l'une des revendications précédentes, caractérisé en ce que lorsqu'on commute les tiges d'anode (3) d'une barre d'anode à l'autre barre d'anode, on arrête un court instant le mécanisme du mouvement d'élévation-abaissement.

10. Procédé selon l'une des revendications précédentes, caractérisé en ce que le parcours d'élévation des barres d'anode est limité à une valeur inférieure ou égale à 5 cm.
